# EUROPÄISCHE PATENTSCHRIFT

(11) **EP 0 225 418 B1**
(45) Veröffentlichungstag und Bekanntmachung des Hinweises auf die Patenterteilung: **18.01.1989**
(21) Anmeldenummer: 85810590.1
(22) Anmeldetag: 12.12.1985
(51) Int. Cl.: B24B 31/073

(54) **Vibrationsgleitschleifmaschine**
Vibrating grinding machine
Machine à poncer vibrante

(43) Veröffentlichungstag der Anmeldung: 16.06.1987
(73) Patentinhaber: POLYSERVICE AG, 2543 Lengnau (CH)
(72) Erfinder: Jacot, Simon, CH-2543 Lengnau (CH)
(74) Vertreter: Seehof, Michel

(56) Entgegenhaltungen:
- CH-A- 446 100
- US-A- 3 042 322

## Beschreibung

Die vorliegende Erfindung bezieht sich auf eine Vibrationsgleitschleifmaschine, mit einem Behälter zur Aufnahme des Schüttgutes und einem Vibrationsantrieb. Solche Maschinen sind bekannt, beispielsweise aus der CH-A 458 103 und CH-A 511 675. Solche Maschinen weisen eine Vibratormulde auf, in welcher das Schüttgut, d.h. das zu bearbeitende Stückgut zusammen mit festem Trägermaterial und eventuellen Zusatzmitteln vibriert werden, um das Stückgut zu entgraten, glätten, schleifen und polieren. Ausserdem weist diese Maschine eine Ablassvorrichtung auf, die an der Seitenwand des Behälters angeordnet ist. Diese Ablassvorrichtung weist unter anderem einen Zapfen auf, der herausgeschraubt werden muss, falls man den Behälter entleeren will. Die genaue Einpassung dieses Zapfens an die gekrümmte Behälterwand ist recht schwierig und kostspielig, denn bei kleinsten Unebenheiten ist die Gefahr gross, dass kleines Stückgut daran hängen bleibt und verletzt wird. Ausserdem ist eine schnelle und vollständige Entleerung einer Kammer mit Kern schwierig durchzuführen. Andererseits ist es zur Erzielung einer wirksamen Bearbeitung von grossem Vorteil, dass der Behälter einen Kern aufweist und somit eine ringförmige Schleifkammer entsteht, in welcher das Schüttgut spiralförmig um den Kern bewegt wird.

Es ist demgegenüber Aufgabe der vorliegenden Erfindung eine Vibrationsgleitschleifmaschine anzugeben, die eine wirksame Entleerung des Behälters gestattet und andererseits die Verletzungsgefahr von kleinem, empfindlichem Stückgut beseitigt. Eine solche Maschine wird in den Ansprüchen beschrieben.

Die Erfindung wird im folgenden anhand einer Zeichnung von Ausführungsbeispielen näher erläutert, wobei Figur 1 im Schnitt einen Behälter einer erfindungsgemässen Maschine und Figur 2 eine Ausführungsvariante darstellt.

Figur 1 zeigt einen Behälter 1 und einen aus den oben zitierten Patentschriften bekannten Vibrationsantrieb 2. Der Behälter weist einen kernlosen Boden 3, der in vorliegendem Beispiel in der Mitte, das heisst bei der Ablassvorrichtung, leicht konkav ist, aber auch stärker konkav (siehe 3'), eben oder konvex sein kann, sowie einen beispielsweise an seinem Umfang mittels eines Gewindes 4 schraubbaren Deckel 5 mit Griffen 6 auf. Der Deckel 5 besitzt einen umlaufenden Wulst 7 mit abgerundeter Innenfläche 8.

Im Mittelbereich des Bodens 3 befindet sich ein Kernmantel 10, beispielsweise aus einem abreibarmen Kunststoff. Der Kernmantel 10 weist Mittel zum Abbremsen des Schüttgutes auf, wobei diese Mittel hier nicht eingezeichnet sind, sondern in einer parallelen Anmeldung (EP-A 0 225 417) des gleichen Anmelders. In dieser Anmeldung ist beschrieben, dass diese Mittel aus in Umfangrichtung laufenden Rippen oder radialen Rippen oder flügelähnlichen, radialen Rippen bestehen können oder dass der Kernmantel konkav gestaltet ist und ausserdem, dass auch die Seitenwände und der Deckel eine andere Gestalt aufweisen können. In vorliegendem Beispiel wird der Kernmantel von einer zylindrischen Zentrumsnabe 11 mit Spiel gehalten, die hohl ist und auch als Wassereinlass 12 oder als Einlass für Zusatzmittel dient. Der Wassereinlass ist mit einem Spülwasseranschluss 13 verbunden, der durch den Deckel 5 geführt ist. Es ist aber auch möglich, den Deckel mittels einer Halterung zu befestigen, wie dies in der erwähnten parallelen Patentanmeldung beschrieben ist. Wichtig ist, dass der Kernmantel weitgehend unabhängig vom Behälter ist und somit dessen Vibrationen nicht oder nur stark gedämpft ausführt. Da der Kernmantel sich bei der Spülung vom Boden abhebt, kann das Spülwasser am Behälterboden austreten. Desgleichen kann auch Druckluft in das Innere des Kernmantels geleitet werden. Der Kernmantel 10 erlaubt es, die Ablassvorrichtung 14 in der Mitte des Bodens 3 anzuordnen, das heisst unter dem Kernmantel. Das Anpassen des Verschlusszapfens 15 ist nicht nötig wie im vorbekannten Beispiel und kann derart ausgeführt sein, dass auch kleines und empfindliches Stückgut nicht an die Übergangsstelle zwischen dem Behälterboden und dem Zapfen anstossen, wodurch die Verletzungsgefahr beseitigt wird. Der Verschlusszapfen 15 wird über einen schematisch dargestellten Verstellmechanismus 16 auf und ab bewegt, wobei selbstverständlich weitere Verstellmechanismen in Frage kommen und der Verschlusszapfen beispielsweise gekippt oder in den Behälterboden zurückgezogen werden kann. Die Anordnung der Ablassvorrichtung im Behälterboden ermöglicht eine einfache und wirksame Entleerung des Schüttgutes. Dadurch wird es möglich, das gesamte Schüttgut über eine Führung 17 in eine fahrbare Auffangvorrichtung aufzufangen und aufzuarbeiten, währenddessen die Maschine, beziehungsweise deren Behälter, schnell gereinigt und wieder geladen werden kann. Ein derartiger Behälter eignet sich für das automatische Beschicken und insbesondere automatische Entleeren von Vibrationsgleitschleifmaschinen und erlaubt einen wesentlich gesteigerten Wirkungsgrad.

In der Ausführungsvariante gemäss Figur 2 werden die Zusatzmittel nicht über den Wassereinlass, sondern über eine gegenüber der Mitte versetzten Öffnung 9 mit Schraubkappe beigegeben. An der Behälterwand ist oben ein Überlauf 18 angebracht, um den bei der Bearbeitung entstehenden Schaum abzulassen. In diesem Beispiel wird ferner der Verschlusszapfen 19 nicht von unten oder von der Seite, sondern von oben betätigt. Zu diesem Zwecke besteht die Zentrumsnabe 20 aus einem ersten Stück 21, in dem der Spülwasserauslass 12 angeordnet ist, gefolgt von einem Rohr 22, an dem der Verschluss 19 angebracht ist. Es ist wie in der Parallelanmeldung möglich, den Kernmantel verschiebbar zu befestigen, wodurch eine exzentrische Anordnung möglich ist, sowie den Kernmantel gegensinnig zu den Schwingungen des Behälters zu bewegen. Ausserdem kann die Zentrumsnabe mit der Wasserdurchführung exzentrisch angeordnet sein, so dass der Kernmantel durch Drehung derart verschoben werden kann, dass der Querschnitt der Schleifkammer veränderbar ist. Die Ablassvorrichtung kann ebenfalls versetzt angeordnet werden, wobei dann der Bodenteil an diesem Ort entsprechend konkav, konvex oder eben gestaltet und der Kernmantel darüber, das heisst ebenfalls versetzt, angeordnet wird.

## Patentansprüche

1. Vibrationsgleitschleifmaschine, mit einem Behälter (1) zur Aufnahme des Schüttgutes und einem Vibrationsantrieb (2), dadurch gekennzeichnet, dass der Behälter (1) eine im Boden (3, 3') angeordnete Ablassvorrichtung (14) für das Schüttgut aufweist, über der ein loser Kernmantel (10) angeordnet ist, wobei der Boden im Bereich der Ablassvorrichtung konkav, konvex oder eben gestaltet ist.

2. Maschine nach Anspruch 1, dadurch gekennzeichnet, dass die Ablassvorrichtung (14) und der Kernmantel (10) im Zentrum des Behälters angeordnet sind.

3. Maschine nach Anspruch 1, dadurch gekennzeichnet, dass die Ablassvorrichtung und der Kernmantel versetzt bezüglich dem Zentrum des Behälters angeordnet sind.

4. Maschine nach einem der Ansprüche 1 bis 3, dadurch gekennzeichnet, dass der Verschlusszapfen (15) der Ablassvorrichtung (14) von unten betätigbar ist.

5. Maschine nach einem der Ansprüche 1 bis 3, dadurch gekennzeichnet, dass der Verschlusszapfen (19) über ein Rohr (22) von oben betätigbar ist.

6. Maschine nach Ansprüche 1 oder 2, dadurch gekennzeichnet, dass dessen Spülwasser durch den Deckel (5) und den Kernmantel (10) in dessen Inneres zum Boden (3) geführt ist.

Maschine nach Anspruch 6, dadurch gekennzeichnet, dass sie eine Zentrumsnabe (11, 20) mit Wasserzuführung (13) aufweist, über der der Kernmantel (10) angeordnet ist.

8. Maschine nach einem der Ansprüche 1 bis 7, dadurch gekennzeichnet, dass der Deckel (5) über ein Gewinde (4) am Umfang in die Behälterwand schraubbar ist und an seinem Umfang einen Innenwulst (7) mit einer abgerundeten Fläche (8) aufweist.

9. Maschine nach einem der Ansprüche 1 bis 8, dadurch gekennzeichnet, dass der Kernmantel Mittel zum Abbremsen des Schüttgutes aufweist.

10. Verwendung der Maschine nach einem der Ansprüche 1 bis 9, dadurch gekennzeichnet, dass das Schüttgut nach Beendigung des Bearbeitungsvorganges durch die Ablassvorrichtung (14) über eine Führung (17) auf eine fahrbare und unter die Maschine schiebbare Auffangvorrichtung entladen wird.

## Claims

1. A vibrating grinding machine with a container (1) for receiving the mass to be vibrated and a generator of vibrations (2), characterized in that the container (1) comprises at the bottom (3,3') a discharge device (14) for the mass to be vibrated, on which is disposed a free internal jacket (10), the bottom being concave, convex or flat-shaped in the region of the discharge device.

2. A machine according to claim 1, characterized in that the discharge device (14) and the internal jacket (10) are disposed in the center of the container.

3. A machine according to claim 1, characterized in that the discharge device and the internal jacket are shifted with respect to the center of the container.

4. A machine according to one of the claims 1 to 3, characterized in that the closing stud (15) of the discharge device (14) is capable to be actuated from below.

5. A machine according to one of the claims 1 to 3, characterized in that the closing stud (19) is capable to be actuated from above by a tube (22).

6. A machine according to claim 1 or 2, characterized in that its rinsing water is conducted through the cover (5) and the internal jacket (10), to the bottom (3) on the inside of the machine.

7. A machine according to claim 6, characterized in that it comprises a central hub (11, 20) with a water inlet (13), on which is disposed the central jacket (10).

8. A machine according to one of the claims 1 to 7, characterized in that the cover (5) is capable to be screwed in to the container wall by a thread (4) at its periphery and in that it comprises at the periphery an internal swelling (7) with a rounded surface (8).

9. A machine according to one of the claims 1 to 8, characterized in that the internal jacket comprises means for slowing down the mass to be vibrated.

10. Utilization of the machine according to one of the claims 1 to 9, characterized in that at the end of the working operation, the mass to be vibrated is discharged by the discharge device (14) through a guide (17) on a movable collecting device displaceable under the machine.

## Revendications

1. Machine à poncer par vibrations avec un conteneur (1) pour recevoir la masse à vibrer et un générateur de vibrations (2), caractérisée en ce que le conteneur (1) comprend dans le fond (3,3') un dispositif de décharge (14) pour la masse à vibrer sur lequel se trouve un manteau intérieur libre (10), le fond étant de forme concave, convexe ou plane dans la région du dispositif de décharge.

2. Machine selon la revendication 1, caractérisée en ce que le dispositif de décharge (14) et le manteau intérieur (10) sont diposés au centre du conteneur.

3. Machine selon la revendication 1, caractérisée en ce que le dispositif de décharge et le manteau intérieur sont décalés par rapport au centre du conteneur.

4. Machine selon l'une des revendications 1 à 3, caractérisée en ce que le plot de fermeture (15) du dispositif de décharge (14) est susceptible d'être actionné depuis le bas.

5. Machine selon l'une des revendications 1 à 3, caractérisée en ce que le plot de fermeture (19) est suceptible d'être actionné par un tube (22) depuis le haut.

6. Machine selon la revendication 1 ou 2, caractérisée en ce que son eau de rinçage est amenée au fond (3) à travers le couvercle (5) et le manteau intérieur (10), à l'intérieur de celui-ci.

7. Machine selon la revendication 6, caratérisée en ce qu'elle comprend un moyen central (11, 20) avec amenée d'eau (13), sur lequel est disposé le manteau intérieur (10).

8. Machine selon l'une des revendications 1 à 7, caractérisée en ce que le couvercle (5) est susceptible d'être vissé dans la paroi du conteneur par un pas de vis (4) à sa périphérie et qu'il comprend à la périphérie un renflement intérieur (7) avec une surface arrondie (8).

9. Machine selon l'une des revendications 1 à 8, caractérisée en ce que le manteau intérieur comprend des moyens pour freiner la masse à vibrer.

10. Utilisation de la machine selon l'une des revendications 1 à 9, caractérisée en ce qu'à fin de l'opération de traitement, la masse à vibrer est déchargée par le dispositif de décharge (14) à travers un guide (17) sur un dispositif collecteur mobile et déplaçable sous la machine.
